# FASCICULE DE BREVET EUROPEEN

(11) **EP 3 043 217 B1**
(45) Date de publication et mention de la délivrance du brevet: **13.10.2021**
(21) Numéro de dépôt: 16150363.6
(22) Date de dépôt: 07.01.2016
(51) Int. Cl.: G04B 19/253, G04B 19/247

(54) **DISPOSITIF D'ENTRAÎNEMENT D'UN MOBILE D'UN MÉCANISME HORLOGER DE CALENDRIER**
VORRICHTUNG ZUM ANTRIEBEN EINEN DREHTEIL EINES KALENDER-UHRWERKMECHANISMUS
DEVICE FOR DRIVING A MOBILE OF A CLOCKWORK CALENDAR MECHANISM

(30) Priorité: 12.01.2015 EP 15150853
(43) Date de publication de la demande: 13.07.2016
(73) Titulaire: ROLEX SA, 1211 Genève 26 (CH)
(72) Inventeur: CARRENO, William, 1202 Genève (CH); VERNAY, Frank, 01550 Farges (FR)
(74) Mandataire: Moinas & Savoye SARL

(56) Documents cités:
- EP-A1- 1 666 991
- WO-A1-2004/066039
- None

## Description

L'invention concerne un dispositif d'entraînement d'un mobile d'un mécanisme de calendrier. Elle concerne aussi un mécanisme comprenant un tel dispositif. Elle concerne encore un mouvement horloger comprenant un tel dispositif ou un tel mécanisme. Elle concerne enfin une pièce d'horlogerie, notamment une montre-bracelet, comprenant un tel dispositif, un tel mécanisme ou un tel mouvement.

Les calendriers annuels connus de l'art antérieur sont traditionnellement équipés d'un ou deux mobiles entraîneurs de calendrier qui sont prévus pour coopérer avec une came ou une roue auxiliaire des mois. Cet élément porte l'indication des mois et pilote le mécanisme de double saut de date à la fin de chaque mois court par le biais d'éventuels ressorts et leviers additionnels. Une telle construction peut induire un séquencement de fonctionnement particulièrement délicat. Si la mise en place d'un mobile entraîneur de calendrier accompagné d'un accumulateur d'énergie peut éventuellement permettre la conception d'un calendrier à saut instantané pour le passage des mois de 31 jours au mois suivant, le double saut de date à la fin des mois de 30 jours peut être problématique, d'une part, du fait du séquencement de fonctionnement de deux chaînes cinématiques distinctes d'entraînement du disque des quantièmes et, d'autre part, du fait du surcroît énergétique qu'un tel saut requiert.

La demande de brevet EP0987609 décrit un mécanisme de calendrier annuel doté de deux chaînes cinématiques d'entraînement du disque des quantièmes. Un premier mobile entraîneur de calendrier permet, tous les jours, un premier saut du disque des quantièmes. Un deuxième mobile entraîneur de calendrier, appelé mobile de correction, permet un saut supplémentaire du disque des quantièmes à la fin d'un mois de trente jours. Celui-ci est pivoté sur une bascule dont la position angulaire est pilotée par une came des mois et des ressorts de rappel. Une telle construction requiert un nombre important de pièces, notamment des ressorts et des leviers, et consomme beaucoup d'énergie. Par ailleurs, du fait du séquencement de fonctionnement d'un tel mécanisme, il est très difficile de parvenir à un saut de date parfaitement instantané du calendrier à la fin d'un mois court.

Le document US3827234 divulgue un calendrier annuel semi-traînant dont le mécanisme met en œuvre deux chaînes cinématiques distinctes d'entraînement du disque des quantièmes, sans requérir ni came annuelle, ni levier. Un premier mobile entraîneur conventionnel de calendrier permet, tous les jours, un premier saut du disque des quantièmes. Un deuxième mobile permet un saut supplémentaire du disque des quantièmes à la fin d'un mois de trente jours. Ce mobile présente des dents dont le nombre et l'agencement sont définis de telle sorte que ces dents permettent l'actionnement d'une dent supplémentaire du disque des quantièmes à la fin d'un mois court, et permettent ainsi, en coopération avec le mobile entraîneur conventionnel, un double saut du disque des quantièmes. Un tel mécanisme présente l'avantage d'être simple en regard des dispositifs à came et leviers, notamment vis-à-vis du mécanisme divulgué au sein du document EP0987609. L'agencement et le nombre des dents du deuxième mobile permettent en effet, sans autre dispositif additionnel, de reconnaître les mois courts des mois longs. Toutefois, la chaîne cinématique d'entraînement du deuxième mobile requiert un dispositif d'indexation qui vient s'ajouter au traditionnel sautoir du disque des quantièmes, ce qui se traduit par la mise en place d'un ressort additionnel prévu pour coopérer avec une étoile qui porte les dents du deuxième mobile. Il est donc très difficile de parvenir à la mise en œuvre d'un calendrier annuel à saut de date instantané sur la base d'un tel mécanisme, d'une part, du fait de la coordination requise pour un fonctionnement synchronisé des deux chaînes d'entraînement du disque des quantièmes et, d'autre part, du fait de l'énergie nécessaire pour permettre l'entraînement instantané de deux mobiles entraîneurs distincts, chaque mobile nécessitant en effet un accumulateur d'énergie qui lui est dédié.

La demande de brevet EP1666991 divulgue un mécanisme de calendrier annuel traînant, qui est muni d'un seul et unique mobile entraîneur de calendrier. Celui-ci porte deux doigts d'entraînement. Le premier doigt permet, tous les jours, un premier saut du disque des quantièmes. Le deuxième doigt est prévu pour entraîner le disque des quantièmes d'un pas supplémentaire, notamment par l'entremise d'un mobile des mois placé au centre du mouvement. Ce mobile est constitué de deux roues fixées l'une sur l'autre. A la fin d'un mois de trente jours, du trente au « trente et un », le mobile des mois est entraîné d'un premier pas angulaire par le biais d'une dent additionnelle portée par le disque des quantièmes qui est lui-même actionné par le premier doigt du mobile entraîneur de calendrier. Du « trente et un » au premier du mois suivant, le mobile des mois est actionné d'un deuxième pas angulaire par le deuxième doigt du mobile de calendrier, et entraîne en conséquence le disque des quantièmes d'un pas supplémentaire par le biais de la dent additionnelle du disque des quantièmes. Un tel séquencement est rendu possible par le fait que le calendrier est purement traînant. L'entraînement synchronisé de chacun des éléments, notamment du disque des quantièmes et du mobile des mois, conduirait en effet au blocage du dispositif. Ainsi, il n'est pas possible de parvenir à la mise en œuvre d'un calendrier annuel à saut de date instantané sur la base d'un tel mécanisme.

Le but de l'invention est de fournir un dispositif d'entraînement d'un mobile de calendrier ou organe de calendrier permettant de remédier aux inconvénients mentionnés précédemment et d'améliorer les dispositifs d'entraînement connus de l'art antérieur. En particulier, l'invention propose un dispositif d'entraînement simple, compact, fiable et robuste, notamment pour la mise en œuvre d'un calendrier annuel à saut de date instantané.

Le dispositif d'entraînement selon l'invention est défini par la revendication 1.

Les figures 1 à 24 représentent, à titre d'exemple, un mode de réalisation d'une pièce d'horlogerie selon l'invention.

Un mode de réalisation d'une pièce d'horlogerie 130 est décrit ci-après en référence aux figures 1 à 24. La pièce d'horlogerie est par exemple une montre bracelet. La pièce d'horlogerie comprend un mode de réalisation d'un mouvement horloger 120 selon l'invention, notamment un mouvement horloger mécanique. Le mouvement inclut un mode de réalisation d'un mécanisme de calendrier 110 selon l'invention, notamment un mécanisme de calendrier annuel, en particulier un mécanisme de calendrier annuel du type à saut instantané. Par « mécanisme de calendrier à saut instantané », on entend un mécanisme de calendrier dont la phase transitoire entre deux affichages de quantièmes consécutifs dure typiquement moins d'un dixième de seconde, en fonctionnement normal. Le mécanisme de calendrier comprend par exemple un ou plusieurs mobiles d'indication du quantième, par exemple un disque 3 présentant des inscriptions représentatives des quantièmes 1 à 31 ou une aiguille mobile pour venir en regard d'indications de quantième ou deux disques, un premier disque présentant des inscriptions représentatives des dizaines des quantièmes et un deuxième disque présentant des inscriptions représentatives des unités des quantièmes. Avantageusement, le mécanisme de calendrier annuel peut comprendre en outre des éléments d'indication du mois. Le mécanisme de calendrier annuel ne nécessite typiquement qu'une correction par an, typiquement une correction à la fin du mois de février.

Le mécanisme de calendrier 110 comprend un mode de réalisation d'un dispositif 100 d'entraînement selon l'invention.

Le mode de réalisation du dispositif 100 d'entraînement est décrit plus en détail ci-après en référence aux figures 1 à 9. Le dispositif permet d'entraîner le mobile 3 du mécanisme horloger de calendrier 110, notamment le disque 3 présentant des indications de quantième. Par exemple, ce disque est destiné à coopérer avec un guichet pour réaliser dans ce guichet un affichage du quantième courant.

Le dispositif d'entraînement comprend principalement :
- un mobile d'entraînement 2 incluant un premier doigt 20a et un deuxième doigt 20b ;
- un mobile de programmation 1 ou un mécanisme de programmation 1 incluant une première denture 10a, une deuxième denture 10b et une troisième denture 10c ; et
- le mobile 3 d'indication des quantièmes incluant une quatrième denture 30a et une cinquième denture 30b.
Le premier doigt est apte à coopérer avec la première denture, le deuxième doigt est apte à coopérer avec la deuxième denture, la première denture est apte à coopérer avec la quatrième denture et la troisième denture est apte à coopérer avec la cinquième denture.

Ainsi, le premier doigt est apte à actionner la première denture, notamment par engrènement, le deuxième doigt est apte à actionner la deuxième denture, notamment par engrènement, la première denture est apte à actionner la quatrième denture, notamment par engrènement, et la troisième denture est apte à actionner la cinquième denture, notamment par engrènement.

Ainsi, il est possible d'obtenir un dispositif d'entraînement particulièrement simple destiné à entraîner le mobile d'indication des quantièmes ou mobile des quantièmes. La simplicité de l'architecture apporte fiabilité et robustesse au dispositif. Cette fiabilité et cette robustesse peuvent être mises à profit pour réaliser un mécanisme de calendrier du type à saut instantané.

Avantageusement, les deuxième et troisième dentures sont distinctes, c'est-à-dire que les dents de la deuxième denture ne coopèrent ni avec la quatrième denture ni avec la cinquième denture et les dents de la troisième denture coopèrent avec la cinquième denture sans coopérer avec la quatrième denture.

Avantageusement, le premier doigt 20a et le deuxième doigt 20b du mobile d'entraînement 2 ne sont pas déplaçables l'un relativement à l'autre. Avantageusement, la quatrième denture 30a et la cinquième denture 30b du mobile d'indication des quantièmes ne sont pas déplaçables l'une relativement à l'autre.

Le mobile 1 de programmation présente la particularité d'être disposé à l'interface du mobile 2 d'entraînement de calendrier et du disque 3 d'affichage des quantièmes ou d'indication des quantièmes. Le mobile de programmation permet de reconnaître et de distinguer les mois courts des mois longs.

Avantageusement, le premier doigt 20a, la première denture 10a et la quatrième denture 30a sont disposés sur un premier niveau, notamment sont disposés au niveau d'un premier plan P1 comme représenté partiellement sur la figure 9. Complémentairement, le deuxième doigt 20b et la deuxième denture 10b peuvent être disposés sur un deuxième niveau, notamment être disposés au niveau d'un deuxième plan P2. Complémentairement encore, la troisième denture 10c et la cinquième denture 30b peuvent être disposées sur un troisième niveau, notamment être disposées au niveau d'un troisième plan P3. Ces plans P1 et/ou P2 et/ou P3 sont par exemple perpendiculaires aux axes de rotations 11 et 12 du mobile de programmation et du mobile d'entraînement.

Comme représenté en particulier sur les figures 2, 4 et 6, le mobile 1 de programmation comprend une première roue 1a et une deuxième roue 1b. Ces deux roues sont par exemple superposées. La première denture se trouve sur la première roue et les deuxième et troisième dentures se trouvent sur la deuxième roue. Les deux roues sont avantageusement liées en rotation par une liaison 1c, 1d, 1e, 1f, 1g, 1h, 1i autorisant un mouvement relatif des première et deuxième roues, c'est-à-dire que les première et deuxième roues sont déplaçables, notamment déplaçables en rotation l'une par rapport à l'autre. Les première et deuxième roues peuvent être pivotées l'une sur l'autre au niveau de leurs axes. Les première et deuxième roues peuvent être agencées de sorte à pouvoir être déplacées l'une par rapport à l'autre d'une valeur de l'ordre du pas angulaire des première et deuxième roues, en particulier 30°. Cette liaison peut être assimilée à un embrayage au moins dans certaines phases de fonctionnement du dispositif.

Avantageusement, comme représenté par la figure 5, le mobile de programmation comprend un élément de rappel 1c, comme un ressort 1c, rappelant les première et deuxième roues dans une première position relative prédéfinie, soit une position de repos ou de rappel.

De plus, le mobile de programmation peut comprendre une première butée 1d, notamment constituée par une portion de paroi 1d d'une ouverture 1i formée par exemple sur la roue 1a, et une deuxième butée 1e, notamment une goupille 1e. Ces première et deuxième butées coopèrent pour définir, lorsqu'elles sont en contact l'une avec l'autre, la première position prédéfinie de la roue 1a relativement à la roue 1b. Les première et deuxième butées peuvent se trouver respectivement sur les première et deuxième roues 1a, 1b ou se trouver respectivement sur les deuxième et première roues 1a, 1b.

Le ressort 1c et la butée 1d peuvent être venus de matière avec la planche de la première roue 1a. La goupille 1e peut être chassée sur la planche de la deuxième roue 1b. La deuxième roue 1b peut ainsi être indexée angulairement relativement à la première roue 1a par le biais de la goupille 1e qui est plaquée à l'encontre de la butée 1d sous l'effet du ressort 1c.

Le mobile de programmation 1 peut comprendre une troisième butée 1g, notamment une paroi 1g d'une ouverture, ou de l'ouverture 1i précitée, et une quatrième butée 1h, notamment une surface 1h de l'élément de rappel 1c, en particulier une surface 1h d'une extrémité de l'élément de rappel 1c. Les troisième et quatrième butées peuvent se trouver respectivement sur les première et deuxième roues 1a, 1b ou se trouver respectivement sur les deuxième et première roues 1a, 1b.

Les première et deuxième roues 1a et 1b du mobile d'entraînement sont toutes deux prévues pour être actionnées, tous les jours, par le mobile d'entraînement de calendrier 2. A cet effet, le mobile d'entraînement est doté, comme vu précédemment de deux doigts d'entraînement 20a et 20b.

Ces doigts sont avantageusement superposés ou situés sur deux niveaux relativement à l'axe de rotation 12 du mobile d'entraînement. Ces premier et deuxième doigts sont chacun dédiés à l'entraînement des première et deuxième dentures 10a, 10b des roues 1a, 1b. Ainsi, préférentiellement, le premier doigt d'entraînement 20a peut être disposé sur le premier niveau P1, et le deuxième doigt d'entraînement 20b peut être disposé sur le deuxième niveau P2. Le mobile d'entraînement 2 comprend également une roue 5 de calendrier, effectuant une rotation complète en 24 heures. Cette roue 5 est reliée à un rouage 4 du mouvement de base de la pièce d'horlogerie. Le mobile d'entraînement 2 comprend encore une came 6 qui est prévue pour coopérer avec un accumulateur d'énergie, de manière à ce que les doigts d'entraînement 20a et 20b puissent entraîner instantanément le mobile 1 de programmation au moment de minuit, c'est-à-dire que les premier et deuxième doigts arrivent dans une position de début d'engrenage avec les dentures des roues du mobile de programmation, engrènent avec ces dentures, puis quittent une position de fin d'engrenage avec ces dentures, en une durée typiquement inférieure à un dixième de seconde.

La came 6 peut être fixée sur les premier et deuxième doigts d'entraînement 20a, 20b. Un embrayage entre la roue de calendrier 5 et la came 6 (non représenté) peut être mis en œuvre par le biais de moyens conventionnels, comme par exemple une découpe oblongue conformée pour coopérer avec une goupille, ou par un dispositif d'encliquetage tel que celui divulgué dans la demande de brevet EP2428855A1, en particulier dans le passage des alinéas 16 à 21.

L'accumulateur d'énergie peut comprendre une bascule 7 munie d'un galet 7a qui est appliqué contre le flanc de la came 6 par un ressort 8.

Le mobile 1 de programmation est continûment en prise avec le disque 3 d'affichage des quantièmes. Ainsi, un actionnement du mobile d'entraînement, notamment un actionnement du mobile d'entraînement sur un tour, induit la rotation du disque 3 d'affichage des quantièmes, en particulier sur au moins un pas angulaire.

Plus particulièrement, la première denture 10a de la première roue 1a est continûment en prise avec la quatrième denture 30a du disque 3 des quantièmes. Cette quatrième denture peut être indexée angulairement relativement au bâti du mouvement par le biais d'un bec 9a d'un sautoir 9, comme représenté sur la figure 1. Ainsi, le mobile 1 de programmation est également positionné angulairement, indirectement, par le bec 9a du sautoir 9 au jeu de denture près. Alternativement, le sautoir peut coopérer directement avec la première denture 1a de la première roue. Dans ce cas, c'est le disque 3 qui est également positionné angulairement, indirectement, par le sautoir. Le sautoir 9 peut coopérer avec la quatrième denture 30a ou avec la première denture 10a.

Avantageusement, le sautoir et l'élément de rappel sont conformés et agencés de sorte que le couple résistant s'opposant à la rotation de la première roue et exercé par le sautoir est supérieur au couple résistant s'opposant à la rotation de la deuxième roue et exercé par l'élément de rappel, ces couples étant exprimés autour du même axe, notamment autour de l'axe 11 de rotation du mobile de programmation.

Outre les 31 dents de la quatrième denture 30a, le mobile des quantièmes est également doté d'une cinquième denture 30b. Cette cinquième denture peut notamment comprendre une seule dent. Cette cinquième denture peut être superposée à la quatrième denture 30a comme représenté sur la figure 4. Ces quatrième et cinquième dentures sont par exemple superposées. Ces quatrième et cinquième dentures sont avantageusement superposées ou situées sur deux niveaux relativement à l'axe de rotation du mobile des quantièmes.

La dent de la cinquième denture 30b est susceptible d'être actionnée par la troisième denture 10c, le 30 d'un mois court (c'est-à-dire d'un mois de 30 jours). Ainsi, le disque des quantièmes 3 peut être entraîné sur deux pas angulaires.

Dans le mode de réalisation décrit, la première denture 10a de la première roue 1a comporte douze dents qui sont toutes identiques. La deuxième denture 10b de la deuxième roue 1b comporte également douze dents. La troisième denture comprend quatre dents qui sont agencées pour actionner le disque des quantièmes. Ces quatre dents correspondent aux quatre mois courts de l'année, à l'exception du mois de février. Celles-ci sont réparties au sein de la deuxième denture 10b de telle sorte que l'une ou l'autre de ces dents est susceptible de se retrouver en regard de la dent 30b le 30 d'un mois court. La répartition de ces dents est explicitée plus loin.

Dans le mode de réalisation décrit, les dents de la deuxième denture 10b et les dents de la troisième denture 10c sont formées par des surfaces communes formées sur une même pièce, notamment des surfaces communes s'étendant parallèlement à l'axe de rotation du mobile de programmation. Alternativement, les surfaces constituant les dents des deuxième et troisième dentures peuvent être discontinues, c'est-à-dire qu'il peut exister une discontinuité entre les deuxième et troisième dentures. Les surfaces de la deuxième et de la troisième denture peuvent être formées simultanément, par exemple par usinage, découpage ou formage. Alternativement, la deuxième denture peut être formée sur une première pièce et la troisième denture peut être formée sur une deuxième pièce. Les première et deuxième pièces peuvent ensuite être assemblées ou fixées l'une sur l'autre pour former la deuxième roue.

Dans un autre mode de réalisation non représenté, la première denture peut présenter un nombre de dents qui est un multiple de douze, par exemple 24 ou 36 dents, et/ou la deuxième denture peut présenter un nombre de dents qui est un multiple de douze, par exemple 24 ou 36 dents, et/ou la troisième denture peut présenter un nombre de dents qui est un multiple de quatre, par exemple 8 ou 12 dents, et/ou la quatrième denture peut présenter trente et une dents et/ou la cinquième denture peut présenter une dent.

Le fonctionnement du dispositif d'entraînement est décrit en détail ci-après.

On décrit un saut de date conventionnel à la fin d'un mois de 31 jours, par exemple à la fin du mois de janvier. Le fonctionnement est le même les autres jours du mois, à l'exception du passage du 30 d'un mois court au premier du mois suivant. La figure 7 illustre le mécanisme de calendrier annuel le 30 janvier, juste avant le saut de date du 30 au 31 janvier.

Tout au long de la journée, la roue 5 mène la came 6 et accumule l'énergie nécessaire au saut instantané des doigts 20a et 20b en armant le ressort 8 par l'intermédiaire du profil de la came 6 et de la bascule 7. Juste avant le passage de date, le galet 7a parvient au sommet du profil de la came 6. La figure 7 illustre le mécanisme dans une telle configuration. On remarque que les dents 20a, 20b sont hors de portée des dents 10a, 10b.

Les figures 8 à 12 illustrent le dispositif durant le saut de date du 30 au 31 janvier. Dans un premier temps, la dent 20b du mobile entraîneur 2 vient actionner l'une des dents de la denture 10b de la roue 1b comme illustré sur les figures 8 à 10, ce qui induit un déplacement relatif entre la roue 1b et la roue 1a par la déformation du ressort 1c sous l'effet du déplacement de la goupille 1e. Cela est rendu possible par le fait que le couple de rappel produit par le ressort 1c est sensiblement inférieur au couple de rappel produit par le sautoir 9 du disque des quantièmes. La rotation de la roue 1b est ici sans effet sur le disque des quantièmes car la dent 106b qui se situe en regard de la dent 30b du disque des quantièmes est conformée pour ne pas actionner la dent 30b. Plus particulièrement, l'épaisseur de la dent 106b est définie de manière à ce que cette dent puisse passer au dessus de la dent 30b comme représenté sur la figure 9. Autrement dit, dans cette configuration, il n'y a pas de dent de la troisième denture qui peut venir coopérer avec la dent 30b de la cinquième denture.

La roue 1b continue de pivoter tant que le doigt 20b mène la denture 10b. La figure 10 représente le doigt 20b en fin de menée. Le ressort 1c est prêt à restituer l'énergie accumulée de façon à réindexer la roue 1b relativement à la roue 1a, soit à rappeler les première et deuxième roues dans leur position relative de repos, à l'instant, ou sensiblement à l'instant, où le doigt 20a vient actionner l'une des dents de la denture 10a de la roue 1a comme représenté sur la figure 11.

La figure 11 représente la dent 20a du mobile entraîneur 2 à l'instant où celle-ci vient actionner l'une des dents de la denture 10a de la roue 1a, ce qui induit la rotation de la roue 1a et de la roue 1b, les deux roues étant solidaires en rotation sous l'effet des moyens 1c, 1d, 1e. La rotation de la roue 1a provoque le saut du disque 3 sur un pas angulaire du disque des quantièmes, étant donné que la denture 10a est continuellement en prise avec la denture 30a du disque des quantièmes comme illustré par la figure 9. Les figures 11 à 13 représentent un tel saut du disque des quantièmes. Une fois le saut effectué comme représenté sur la figure 13, le doigt 20a, maintenu en position sous l'effet du blocage de la came 6, se situe dans la denture 10a de façon à éviter tout risque de saut supplémentaire du disque des quantièmes.

Ainsi, le saut de date conventionnel est réalisé par la rotation d'un pas angulaire de la roue 1a, qui implique également la rotation d'un pas angulaire de la roue 1b. Ainsi, tous les jours à minuit, le mobile 1 tourne d'au moins un pas angulaire.

On décrit ci-après un saut de date à la fin d'un mois de 30 jours, par exemple à la fin du mois de septembre. La figure 14 illustre le mécanisme de calendrier annuel le 30 septembre, juste avant le saut de date du 30 septembre au 1er octobre. Dans cette configuration, le mobile 1 est positionné de telle sorte qu'une dent 102c de la roue 1b est capable d'actionner la dent 30b du disque des quantièmes. Pour ce faire, une unique conformation 102b, 102c permet l'interaction avec la quatrième denture et avec la dent 30b de la cinquième denture comme représenté sur la figure 15. L'actionnement de la dent 30b induit le déplacement du disque 3 des quantièmes sur un premier pas angulaire du disque des quantièmes comme représenté sur les figures 16 à 18. Le déplacement du disque des quantièmes entraîne par ailleurs la rotation de la roue 1a par le biais des première 10a et quatrième 30a dentures qui sont continuellement en prise. Ainsi, les roues 1a et 1b pivotent de manière synchronisée lors d'un premier saut du disque des quantièmes pour passer du 30 au « 31 » d'un mois court, de telle façon que le mobile 1 tourne d'un premier pas angulaire.

Les figures 16 à 18 représentent le doigt 20b du mobile entraîneur 2 en cours d'actionnement de la denture 10b de la roue 1b pour permettre le premier saut du disque des quantièmes, du 30 au «31».

Les figures 19 à 21 représentent le doigt 20a du mobile entraîneur 2 en cours d'actionnement de la denture 10a de la roue 1a pour permettre le deuxième saut du disque des quantièmes, du « 31 » au 1er du mois suivant.

La figure 22 illustre le mécanisme une fois le double saut de date effectué. Comme vu précédemment, le doigt 20a, maintenu en position sous l'effet du blocage de la came 6, se situe dans la denture 10a de façon à éviter tout risque de saut supplémentaire du disque des quantièmes.

Le déplacement angulaire du disque des quantièmes est fonction du déplacement angulaire du mobile 1, à savoir du déplacement angulaire des roues 1a et 1b relativement au bâti du mouvement. Si un saut de date conventionnel est réalisé par la rotation d'un pas angulaire de la roue 1a, qui implique également la rotation d'un pas angulaire de la roue 1b, un double saut de date à la fin d'un mois court implique la rotation du mobile 1, à savoir la rotation des roues 1a et 1b sur deux pas angulaires du mobile 1.

Sur une année complète, le mobile 1, dont les roues 1a et 1b sont dotées de douze dents chacune, effectue donc trente et un tours. Les études de la demanderesse ont montré qu'il était possible d'agencer des dents au sein de la denture 10c qui sont conformées pour actionner la dent 30b du disque 3 uniquement le 30 d'un mois court. Il se trouve que ces dents sont au nombre de quatre pour des roues 1a et 1b de douze dents, et sont chacune dédiées à un mois particulier sans considérer le mois de février, comme représenté sur les figures 15 et 23. Ces dents 102c, 103c, 104c, 105c sont disposées côte à côte, et constituent un secteur denté de la denture 10c. Comme vu précédemment, dans notre construction particulière, les conformations 102b, 102c et 103b, 103c et 104b, 104c et 105b, 105c sont plus épaisses que les conformations 101b et 106b à 112b constituant les dents de la deuxième denture. Ainsi, les conformations 102b, 102c et 103b, 103c et 104b, 104c et 105b, 105c peuvent interagir avec la dent 30b. Alternativement, les dents de la troisième denture pourraient avoir une géométrie différente de celle des dents de la deuxième denture. Par exemple, la troisième denture pourrait présenter un diamètre de tête différent de celui de la deuxième denture. La cinquième denture pourrait également présenter un diamètre de tête différent de celui de la quatrième denture.

Le tableau de la figure 24 illustre le cycle des rotations de la roue 1b au long d'une année, et met en évidence les dents des deuxième et troisième dentures que se présentent en regard de la dent 30b du disque des quantièmes tous les 30 du mois. Les colonnes J, F, M, A, M, J, J, A, S, O, N, D représentent respectivement les douze mois (M) de l'année dans l'ordre chronologique. Les lignes indiquent, quant-à-elle, les quantièmes (Q) du mois (M) de l'année.

Nous remarquons que :
les dents 102b et 102c se présentent en regard de la dent 30b à la fin du mois de septembre,
les dents 103b et 103c se présentent en regard de la dent 30b à la fin du mois d'avril,
les dents 104b et 104c se présentent en regard de la dent 30b à la fin du mois de novembre,
les dents 105b et 105c se présentent en regard de la dent 30b à la fin du mois de juin,
Les dents 106b à 112b se situent chacune en regard de la dent 30b à la fin d'un mois de 31 jours. Celles-ci ne peuvent pas interagir avec la dent 30b.

Les études de la demanderesse ont montré que le principe est valable pour tout mobile 1 dont les roues 1a, 1b sont dotées de N dents où N est un multiple de 12. La denture 1c est alors dotée de n dents conformées pour actionner la dent 30b, qui sont réparties en N/12 secteurs sur le mobile 1, où n est un multiple de quatre avec N/n=3.

Bien entendu, le mois de février peut être considéré comme un mois court qui est constitué de 30 jours, même si un réglage devra être opéré. Dans ce cas, la roue 1b peut alors être dotée de n' dents avec n' = n+N/12.

Dans le mode de réalisation précédemment décrit, les roues 1a et 1b sont dotées de dentures extérieures 10a, 10b, 10c qui sont prévues pour coopérer avec des dentures intérieures 30a, 30b du mobile 3 d'affichage des quantièmes. Alternativement, les dentures 30a, 30b du disque 3 d'affichage des quantièmes peuvent se présenter sous la forme de dentures extérieures. Alternativement, les roues 1a et 1b peuvent être dotées de dentures intérieures 10a, 10b, 10c qui peuvent par exemple coopérer avec des dentures extérieures 30a, 30b du mobile 3 d'affichage des quantièmes, en particulier pour N=24 ou N=36. Dans ces constructions alternatives, le mobile 3 peut par exemple présenter la forme d'un disque ou d'une roue sur laquelle est rapportée une aiguille d'affichage de l'indication des quantièmes. Alternativement, le mobile de programmation 1 et/ou le mobile 3 peut être prévu pour actionner un mécanisme d'affichage d'une « grande date ».

Dans le mode de réalisation précédemment décrit, les profils des dentures 10a, 10b et 10c sont identiques. Alternativement, les profils peuvent bien entendu différer de sorte à être optimisés en regard respectivement des éléments 20a, 30a et 20b, 30b avec lesquels ils coopèrent.

Dans le mode de réalisation précédemment décrit, l'élément d'indexation angulaire 9 est prévu pour coopérer avec la denture 30a du disque 3 des quantièmes. Alternativement, cet élément d'indexation peut être prévu pour coopérer avec la roue 1a. Une telle conformation peut être avantageuse pour une roue 1a dotée d'une denture intérieure 10a.

Un affichage du mois peut par exemple être mis en œuvre par un dispositif comprenant un disque d'affichage des mois lié cinématiquement au disque d'affichage des quantièmes. Ainsi, il est possible de mettre en œuvre une réalisation particulièrement simple d'un calendrier annuel. Le dispositif d'affichage des mois peut être tel que décrit dans les demandes de brevet EP2428856 et EP2624075.

Le dispositif d'entraînement selon l'invention est particulièrement simple, à l'instar du dispositif divulgué au sein de la demande EP1596261. Le dispositif d'entraînement selon l'invention met en œuvre un nombre réduit de pièces, et repose sur une seule et unique chaîne cinématique d'entraînement du disque des quantièmes.

Le dispositif d'entraînement selon l'invention présente par ailleurs l'avantage d'être particulièrement compact, et de mettre en œuvre une structure de disque des quantièmes particulièrement simple.

Dans ce document, dans « mobile de programmation », le terme « mobile » signifie un organe ou un ensemble de pièces ou un mécanisme capable de se déplacer ou de se mouvoir. Les différentes pièces de l'ensemble ou du mobile sont mobiles les unes par rapport aux autres et par rapport aux autres pièces du dispositif. Dans ce document, dans « mobile de programmation », le terme « mobile » ne signifie pas une unique roue ou un unique disque.

De préférence, le mobile des quantièmes 3 est formé par une seule pièce.

De préférence, le mobile d'entraînement 2 est formé par une seule pièce.

## Revendications

1. Dispositif (100) d'entraînement d'un mobile (3) des quantièmes d'un mécanisme horloger de calendrier (110), le dispositif comprenant :
- un mobile d'entraînement (2) incluant un premier doigt (20a) et un deuxième doigt (20b) ;
- un mobile de programmation (1) comprenant un ensemble de différentes pièces mobiles les unes par rapport aux autres et par rapport aux autres pièces du dispositif et incluant une première denture (10a), une deuxième denture (10b) et une troisième denture (10c) ; et
- le mobile des quantièmes (3) incluant une quatrième denture (30a) et une cinquième denture (30b), **caractérisé en ce que** le premier doigt coopère avec la première denture, le deuxième doigt coopère avec la deuxième denture, la première denture coopère avec la quatrième denture et la troisième denture coopère avec la cinquième denture.

2. Dispositif selon la revendication précédente, **caractérisé en ce que** le mobile de programmation comprend une première roue (1a) et une deuxième roue (1b), la première denture se trouvant sur la première roue et les deuxième et troisième dentures se trouvant sur la deuxième roue.

3. Dispositif selon la revendication précédente, **caractérisé en ce que** les première et deuxième roues sont déplaçables l'une par rapport à l'autre et **en ce que** le mobile de programmation comprend un élément de rappel (1c), comme un ressort (1c), rappelant les première et deuxième roues dans une première position relative prédéfinie.

4. Dispositif selon la revendication 2 ou 3, **caractérisé en ce que** le mobile de programmation (1) comprend une première butée (1d) et comprend une deuxième butée (1e), les première et deuxième butées se trouvant respectivement sur les première et deuxième roues ou se trouvant respectivement sur les deuxième et première roues.

5. Dispositif selon l'une des revendications 2 à 4, **caractérisé en ce que** le mobile de programmation (1) comprend une troisième butée (1g) et comprend une quatrième butée (1h), les troisième et quatrième butées se trouvant respectivement sur les première et deuxième roues ou se trouvant respectivement sur les deuxième et première roues.

6. Dispositif selon l'une des revendications 2 à 5, **caractérisé en ce que** les première et deuxième roues sont agencées de sorte à pouvoir être déplacées l'une par rapport à l'autre d'une valeur de l'ordre du pas angulaire des première et deuxième roues, en particulier de 30°.

7. Dispositif selon l'une des revendications 2 à 6, **caractérisé en ce que** le dispositif comprend un sautoir (9) coopérant avec la quatrième denture (30a) ou avec la première denture (10a).

8. Dispositif selon la revendication 7, **caractérisé en ce que** le sautoir et l'élément de rappel sont agencés de sorte que le couple résistant s'opposant à la rotation de la première roue et exercé par le sautoir est supérieur au couple résistant s'opposant à la rotation de la deuxième roue et exercé par l'élément de rappel.

9. Dispositif selon l'une des revendications précédentes, **caractérisé en ce que** la première denture présente un nombre de dents qui est un multiple de douze et/ou **en ce que** la deuxième denture présente un nombre de dents qui est un multiple de douze et/ou **en ce que** la troisième denture présente un nombre de dents qui est un multiple de quatre et/ou **en ce que** la quatrième denture présente trente et une dents et/ou **en ce que** la cinquième denture présente une dent.

10. Dispositif selon l'une des revendications 1 à 8, **caractérisé en ce que** la première denture présente douze dents et/ou **en ce que** la deuxième denture présente douze dents et/ou **en ce que** la troisième denture présente quatre dents (102c, 103c, 104c, 105c), les dents de la troisième denture présentant un pas angulaire de 30° et étant juxtaposées au niveau de quatre secteurs angulaires de 30° consécutifs et/ou **en ce que** la quatrième denture présente trente et une dents et/ou **en ce que** la cinquième denture présente une dent.

11. Dispositif selon l'une des revendications précédentes, **caractérisé en ce que** le premier doigt (20a), la première denture (10a) et la quatrième denture (30a) sont disposés sur un premier niveau et/ou **en ce que** le deuxième doigt (20b) et la deuxième denture (10b) sont disposés sur un deuxième niveau et/ou **en ce que** la troisième denture (10c) et la cinquième denture (30b) sont disposées sur un troisième niveau.

12. Dispositif selon l'une des revendications précédentes, **caractérisé en ce que** des dents de la deuxième denture (10b) et des dents de la troisième denture (10c) sont formées par des surfaces communes de la deuxième roue (1b).

13. Mécanisme (110) de calendrier comprenant un dispositif (100) selon l'une des revendications précédentes.

14. Mécanisme selon la revendication précédente, **caractérisé en ce qu'**il est du type à saut instantané.

15. Mouvement horloger (120) comprenant un dispositif (100) selon l'une des revendications 1 à 12 ou un mécanisme selon la revendication 13 ou 14.

16. Pièce d'horlogerie (130), en particulier montre bracelet, comprenant un dispositif (100) selon l'une des revendications 1 à 12 ou un mécanisme selon la revendication 13 ou 14 ou un mouvement selon la revendication précédente.

## Patentansprüche

1. Vorrichtung (100) zum Antreiben eines Datumsdrehteils (3) eines Kalenderuhrenmechanismus (110), wobei die Vorrichtung Folgendes umfasst:
- ein Antriebsdrehteil (2), das einen ersten Finger (20a) und einen zweiten Finger (20b) einschließt;
- ein Programmierdrehteil (1), das einen Satz verschiedener Teile umfasst, die relativ zueinander und zu den anderen Teilen der Vorrichtung beweglich sind und eine erste Zahnung (10a), eine zweite Zahnung (10b) und eine dritte Zahnung (10c) einschließen; und
- wobei das Datumsrad (3) eine vierte Zahnung (30a) und eine fünfte Zahnung (30b) einschließt,
**dadurch gekennzeichnet, dass** der erste Finger mit der ersten Zahnung zusammenwirkt, der zweite Finger mit der zweiten Zahnung zusammenwirkt, die erste Zahnung mit der vierten Zahnung zusammenwirkt und die dritte Zahnung mit der fünften Zahnung zusammenwirkt.

2. Vorrichtung nach dem vorangehenden Anspruch, **dadurch gekennzeichnet, dass** das Programmierdrehteil ein erstes Rad (1a) und ein zweites Rad (1b) umfasst, wobei die erste Zahnung sich auf dem ersten Rad befindet und die zweite und die dritte Zahnung sich auf dem zweiten Rad befinden.

3. Vorrichtung nach dem vorangehenden Anspruch, **dadurch gekennzeichnet, dass** das erste und das zweite Rad relativ zueinander beweglich sind und dass das Programmierdrehteil ein Rückstellelement (1c), beispielsweise eine Feder (1c), umfasst, das das erste und das zweite Rad in eine vordefinierte erste Relativposition spannt.

4. Vorrichtung nach Anspruch 2 oder 3, **dadurch gekennzeichnet, dass** das Programmierdrehteil (1) einen ersten Anschlag (1d) umfasst und einen zweiten Anschlag (1e) umfasst, wobei sich der erste und der zweite Anschlag auf dem ersten bzw. zweiten Rad befinden oder sich auf dem zweiten bzw. ersten Rad befinden.

5. Vorrichtung nach einem der Ansprüche 2 bis 4, **dadurch gekennzeichnet, dass** das Programmierdrehteil (1) einen dritten Anschlag (1g) umfasst und einen vierten Anschlag (1h) umfasst, wobei sich der dritte und der vierte Anschlag auf dem ersten bzw. zweiten Rad befinden oder sich auf dem zweiten bzw. ersten Rad befinden.

6. Vorrichtung nach einem der Ansprüche 2 bis 5, **dadurch gekennzeichnet, dass** das erste und das zweite Rad so angeordnet sind, dass sie um einen Wert im Bereich des Teilungswinkels des ersten und zweiten Rads, insbesondere 30°, relativ zueinander beweglich sind.

7. Vorrichtung nach einem der Ansprüche 2 bis 6, **dadurch gekennzeichnet, dass** die Vorrichtung eine Raste (9) umfasst, die mit der vierten Zahnung (30a) oder mit der ersten Zahnung (10a) zusammenwirkt.

8. Vorrichtung nach Anspruch 7, **dadurch gekennzeichnet, dass** die Raste und das Rückstellelement so angeordnet sind, dass das der Drehung des ersten Rads entgegenwirkende und von der Raste ausgeübte Widerstandsmoment größer als das der Drehung des zweiten Rads entgegenwirkende und vom Rückstellelement ausgeübte Widerstandsmoment ist.

9. Vorrichtung nach einem der vorangehenden Ansprüche, **dadurch gekennzeichnet, dass** die erste Zahnung eine Zähnezahl aufweist, die ein Vielfaches von zwölf ist, und/oder dass die zweite Zahnung eine Zähnezahl aufweist, die ein Vielfaches von zwölf ist, und/oder dass die dritte Zahnung eine Zähnezahl aufweist, die ein Vielfaches von vier ist und/oder dass die vierte Zahnung einunddreißig Zähne aufweist und/oder dass die fünfte Zahnung einen Zahn aufweist.

10. Vorrichtung nach einem der Ansprüche 1 bis 8, **dadurch gekennzeichnet, dass** die erste Zahnung zwölf Zähne aufweist und/oder dass die zweite Zahnung zwölf Zähne aufweist und/oder dass die dritte Zahnung vier Zähne (102c, 103c, 104c, 105c) aufweist, wobei die Zähne der dritten Zahnung einen Teilungswinkel von 30° aufweisen und in vier aufeinanderfolgenden 30°-Winkelsektoren nebeneinanderliegen und/oder dass die vierte Zahnung einunddreißig Zähne aufweist und/oder dass die fünfte Zahnung einen Zahn aufweist.

11. Vorrichtung nach einem der vorangehenden Ansprüche, **dadurch gekennzeichnet, dass** der erste Finger (20a), die erste Zahnung (10a) und die vierte Zahnung (30a) in einer ersten Ebene angeordnet sind und/oder dass der zweite Finger (20b) und die zweite Zahnung (10b) in einer zweiten Ebene angeordnet sind und/oder dass die dritte Zahnung (10c) und die fünfte Zahnung (30b) in einer dritten Ebene angeordnet sind.

12. Vorrichtung nach einem der vorangehenden Ansprüche, **dadurch gekennzeichnet, dass** Zähne der zweiten Zahnung (10b) und Zähne der dritten Zahnung (10c) durch gemeinsame Flächen des zweiten Rads (1b) ausgebildet sind.

13. Kalendermechanismus (110), umfassend eine Vorrichtung (100) nach einem der vorangehenden Ansprüche.

14. Mechanismus nach dem vorangehenden Anspruch, **dadurch gekennzeichnet, dass** er vom Sofortsprung-Typ ist.

15. Uhrwerk (120), umfassend eine Vorrichtung (100) nach einem der Ansprüche 1 bis 12 oder einen Mechanismus nach Anspruch 13 oder 14.

16. Zeitmessgerät (130), insbesondere Armbanduhr, umfassend eine Vorrichtung (100) nach einem der Ansprüche 1 bis 12 oder einen Mechanismus nach Anspruch 13 oder 14 oder ein Uhrwerk nach dem vorangehenden Anspruch.

## Claims

1. A device (100) for driving a date mobile (3) of a horological calendar mechanism (110), the device comprising:
- a driving mobile (2) including a first finger (20a) and a second finger (20b);
- a programming mobile (1) comprising a set of various parts that are mobile regarding one another and regarding other parts of the device and including a first set of teeth (10a), a second set of teeth (10b) and a third set of teeth (10c); and
- the date mobile (3) including a fourth set of teeth (30a) and a fifth set of teeth (30b),
wherein the first finger cooperates with the first set of teeth, the second finger cooperates with the second set of teeth, the first set of teeth cooperates with the fourth set of teeth and the third set of teeth cooperates with the fifth set of teeth.

2. The device as claimed in the preceding claim, wherein the programming mobile comprises a first wheel (1a) and a second wheel (1b), the first set of teeth being located on the first wheel and the second and third sets of teeth being located on the second wheel.

3. The device as claimed in the preceding claim, wherein the first and second wheels can be displaced relative to one another and wherein the programming mobile comprises a return element (1c), such as a spring (1c), returning the first and second wheels to a first predefined relative position.

4. The device as claimed in claim 2 or 3, wherein the programming mobile (1) comprises a first abutment (1d) and comprises a second abutment (1e), the first and second abutments being located respectively on the first and second wheels or being located respectively on the second and first wheels.

5. The device as claimed in one of claims 2 to 4, wherein the programming mobile (1) comprises a third abutment (1g) and comprises a fourth abutment (1h), the third and fourth abutments being located respectively on the first and second wheels or being located respectively on the second and first wheels.

6. The device as claimed in one of claims 2 to 5, wherein the first and second wheels are arranged so as to be able to be displaced relative to one another by a value of the order of the angular pitch of the first and second wheels, in particular by 30°.

7. The device as claimed in one of claims 2 to 6, wherein the device comprises a jumper (9) cooperating with the fourth set of teeth (30a) or with the first set of teeth (10a).

8. The device as claimed in claim 7, wherein the jumper and the return element are arranged such that the resisting torque opposing the rotation of the first wheel and exerted by the jumper is greater than the resisting torque opposing the rotation of the second wheel and exerted by the return element.

9. The device as claimed in one of the preceding claims, wherein the first set of teeth has a number of teeth which is a multiple of twelve and/or wherein the second set of teeth has a number of teeth which is a multiple of twelve and/or wherein the third set of teeth has a number of teeth which is a multiple of four and/or wherein the fourth set of teeth has thirty-one teeth and/or wherein the fifth set of teeth has one tooth.

10. The device as claimed in one of claims 1 to 8, wherein the first set of teeth has twelve teeth and/or wherein the second set of teeth has twelve teeth and/or wherein the third set of teeth has four teeth (102c, 103c, 104c, 105c), the teeth of the third set of teeth having an angular pitch of 30° and being juxtaposed at the level of four consecutive 30° angular segments and/or wherein the fourth set of teeth has thirty-one teeth and/or wherein the fifth set of teeth has one tooth.

11. The device as claimed in one of the preceding claims, wherein the first finger (20a), the first set of teeth (10a) and the fourth set of teeth (30a) are disposed on a first level and/or wherein the second finger (20b) and the second set of teeth (10b) are disposed on a second level and/or wherein the third set of teeth (10c) and the fifth set of teeth (30b) are disposed on a third level.

12. The device as claimed in one of the preceding claims, wherein teeth of the second set of teeth (10b) and teeth of the third set of teeth (10c) are formed by common surfaces of the second wheel (1b).

13. A calendar mechanism (110) comprising a device (100) as claimed in one of the preceding claims.

14. The mechanism as claimed in the preceding claim, wherein it is of the instantaneous jump type.

15. A horological movement (120) comprising a device (100) as claimed in one of claims 1 to 12 or a mechanism as claimed in claim 13 or 14.

16. A timepiece (130), in particular a wristwatch, comprising a device (100) as claimed in one of claims 1 to 12 or a mechanism as claimed in claim 13 or 14 or a movement as claimed in the preceding claim.
